# EUROPÄISCHE PATENTANMELDUNG

(11) **EP 1 514 531 A1**
(43) Veröffentlichungstag der Anmeldung: **16.03.2005**
(21) Anmeldenummer: 03020601.5
(22) Anmeldetag: 10.09.2003
(51) Int. Cl.: A61J 7/00, A61J 7/04, G07F 11/00, G06F 19/00

(54) **Intelligente Tablettenausgabe**

(71) Anmelder: Precisa Instruments AG, 8953 Dietikon (CH)
(72) Erfinder: Bühler, René Precisa Instruments AG, 8953 Dietikon (CH); Huber, Rudolf Precisa Instruments AG, 8953 Dietikon (CH)
(74) Vertreter: Rupp, Christian, Dipl.Phys.

(57) **Zusammenfassung**

Ein Verfahren zur kontrollierten automatisierten Abgabe von Tabletten an Patienten weist die folgenden Schritte auf:
- Öffnen wenigstens eines für nicht authorisierte Personen nicht zugreifbaren Vorratsraums eines programmierbaren Ausgabebehälters durch einen autorisierten Benutzer,
- Einbringen von Tabletten in loser und/oder zusammenhängender Form in den wenigstens einen Vorratsraum durch einen autorisierten Benutzer,
- Programmierung des Ausgabebehälters bzgl. zukünftiger Ausgabezeitpunkte von Tabletten, und
- automatische Ausgabe einer definierten Menge an Tabletten zu den programmierten Zeitpunkten aus dem Vorratsraum des Ausgabebehälters heraus in einen für jeden Benutzer zugreifbaren Bereich.

Dazu ist bspw. ein Behälter zur automatischen Ausgabe von Tabletten (5, 6) oder dgl. vorgesehen, der aufweist:
- wenigstens einen im wesentlichen geschlossenen Aufnahmeraum (3, 4) für Tabletten,
- einen Ausgabemechanismus (12), um die Tabletten aus dem Aufnahmeraum (3, 4) heraus für einen Benutzer ergreifbar anzubieten, wobei die Tabletten in dem Aufnahmeraum für einen nicht autorisierten Benutzer nicht zugreifbar sind,
- eine programmierbare Steuereinheit (9), die den Ausgabemechanismus (12) zu programmierbaren Zeitpunkten zur Ausgabe einer bestimmten Menge an Tabletten (5, 6) ansteuert, um die Tabletten in einen für jeden Benutzer zugänglichen Bereich zu bringen.

## Beschreibung

Die vorliegende Erfindung bezieht sich auf Behälter zur automatischen Abgabe von Tabletten, Diätnahrung, etc. sowie auf Verfahren zur kontrollierten automatisierten Abgabe von Tabletten an Patienten.

Im Gesundheitsbereich ist es bekannt, dass die ordnungsgemäße Einnahme von Medikamenten, insbesondere Tabletten, etc. ein Problem darstellt. Einerseits nehmen Patienten vom Arzt verschriebene Tabletten nicht rechtzeitig bzw. nicht in der richtigen Dosierung ein. Andererseits besteht das Problem, dass Patienten sich bei verschiedenen Ärzten Tabletten verschreiben lassen, die untereinander ungewollte Nebenwirkungen entfalten können.

Dementsprechend ist es Aufgabe der vorliegenden Erfindung, die ordnungsgemässe Verabreichung von Tabletten und von vergleichbaren von einem Benutzer einzunehmenden Mitteln zuverlässiger machen.

Zentraler Gedanke ist es dabei, dass die Tabletten dem Benutzer in einfacher Weise zum richtigen Zeitpunkt und in der richtigen Dosierung angeboten werden.

Dies erfolgt dadurch, dass zu vorab programmierten Zeitpunkten die entsprechenden Mittel aus einem von einem nicht autorisierten Benutzer nicht zugänglichen Vorratsraum bspw. in einen Ausgabbereich transportiert und somit für einen menschlichen Benutzer zugänglich gemacht werden. Der Patient gilt in diesem Zusammmenhang als nicht autorisierter Benutzer. Typische Beispiele für autorisierte Benutzer sind dagegen Ärzte, Apotheker, Pharmazeutika-Hersteller etc.

Genauer gesagt wird diese Aufgabe durch die Merkmale der unabhängigen Ansprüche gelöst. Die abhängigen Ansprüche bilden den zentralen Gedanken der vorliegenden Erfindung in besonders vorteilhafter Weise weiter.

Erfindungsgemäß ist also ein Behälter zur automatischen Ausgabe von Tabletten oder dergleichen vorgesehen, wobei der Behälter wenigstens eine im Wesentlichen geschlossenen Aufnahmeraum (Vorratsraum) für Tabletten aufweist. Weiterhin ist ein Ausgabemechanismus vorgesehen, um die Tabletten aus dem Aufnahmeraum heraus für einen Benutzer greifbar anzubieten. In dem Aufnahmeraum dagegen sind die Tabletten für einen nicht autorisierten Benutzer, d.h. für andere Benutzer als eine Fachkraft wie Apotheker oder Arzt, nicht zugreifbar. Schließlich weist der Behälter eine frei programmierbare Steuereinheit auf, die den Ausgabemechanismus zu programmierten Zeitpunkten zur Ausgabe einer bestimmten Menge an Tabletten ansteuert.

Die Tabletten können in dem Aufnahmeraum vereinzelt, d.h. in loser Form oder auch zusammenhängend vorrätig gehalten werden.

Der Aufnahmeraum ist mit einem Verschlussmechanismus geschlossen, der nur von autorisierten Benutzern (Fachkräfte, Ärzte, Apotheker) geöffnet werden kann. Der Aufnahmeraum kann mittels eines elektronischen und/oder mechanischen Schlosses absperrbar sein.

Der Behälter kann Mittel aufweisen, die zu den programmierten Zeitpunkten ein visuelles, optisches oder taktiles (Vibration etc.) Signal ausgeben, um einen Benutzer auf die gerade ablaufende Ausgabe der Medikamente und die notwendige Einnahme der Medikamente zu diesem Zeitpunkt aufmerksam zu machen.

Der Behälter kann eine Telekommunikationsschnittstelle aufweisen, mit der er Informationen mit weiteren Telekommunikationsteilnehmern austauschen kann. Der Behälter kann also Informationen aussenden und/oder Informationen drahtlos oder drahtgebunden empfangen. Als Telekommunikationspartner kommen dabei Expertendatenbanken, die Informationen bzgl. Krankheiten und/oder Medikamenten enthalten, Ärzte, Apotheker oder aber auch Krankenkassen in Frage.

Die Telekommunikationsschnittstelle kann dazu ausgelegt sein, Informationen bzgl. der Ausgabe und/oder der Entnahme von Tabletten zu übermitteln. Somit ist beispielsweise möglich, dass von dem Ausgabebehälter aus eine Rückmeldung an eine autorisierte Stelle (Arzt, Apotheker, etc.) erfolgt, dass die Ausgabe und auch die Entnahme der Tabletten ordnungsgemäß, d.h. in der richtigen Dosis und zum richtigen Zeitpunkt erfolgte.

Der Behälter kann ein Display aufweisen, das mit einer Steuereinheit verbunden sein kann, um beispielsweise Produktinformationen bzgl. der in dem Behälter aufgenommenen Tabletten auszugeben.

Weiterhin kann das Display mit der Steuereinheit verbunden sein, um die programmierten Ausgabezeitpunkte und/oder Ausgabemengen der Tabletten anzuzeigen, so dass sich der Benutzer selbst einen Eindruck von der zukünftigen Medikamenteneinnahmen verschaffen kann.

Ergänzend ist es möglich, dass der Behälter Mittel, wie beispielsweise Sensoren, zur Eingabe von Informationen bzgl. des körperlichen Zustandes eines Benutzers (Blutdruck, Puls, Blutzuckerwerte, etc.) aufweist.

Der Behälter kann mehrere getrennte Aufnahmeräume aufweisen, die mit dem selben oder mit unterschiedlichen Ausgabemechanismen verbunden sind. Somit ist es möglich, auch eine Kombination von Tabletten zu verabreichen.

Der Behälter kann einen Datenspeicher aufweisen, der mit der Steuereinheit verbunden ist und in dem die Ausgabe von Tabletten mittels des wenigstens einen Ausgabemechanismus abgelegt ist. In diesem Datenspeicher kann also einerseits die Programmierung der Ausgabemengen und Ausgabezeitpunkten für Tabletten abgelegt sein. Andererseits kann in diesem Datenspeicher auch dokumentiert werden, ob die Tablettenausgabe und Tablettenentnahme durch den Benutzer ordnungsgemäß erfolgte.

Somit kann im Nachhinein durch Auslösen des Datenspeichers festgestellt werden, ob die Tablettenverabreichung ordnungsgemäß erfolgte. Das Auslösen kann beispielsweise mittels der Telekommunikationsschnittstelle erfolgen.

Der Ausgabemechanismus kann die Menge bzw. Anzahl der zu dem Zeitpunkt ausgegebenen Tabletten gravimetrisch, d.h. unter Zuhilfenahme eines Wiegemechanismus erfassen.

Gemäß einem weiteren Ausführungsbeispiel weist ein erfindungsgemäßer Behälter zur automatischen Ausgabe von Tabletten und/oder dergleichen wenigstens einen im Wesentlichen geschlossen Raum auf, in dem Tabletten in Form wenigstens eines zusammenhängenden Streifens vorrätig gehalten werden. In diesem Raum sind die Tablettenstreifen für eine nicht autorisierten Benutzer nicht zugreifbar. Weiterhin ist ein Vorschubmechanismus vorgesehen, der einen definierten Abschnitt eines solchen Tablettenstreifens um eine definierte Distanz transportiert, so dass der definierte Abschnitt in einem Bereich des Behälters gelangt, in dem die Tablettenstreifen für den Benutzer jederzeit zugreifbar sind.

Dieser Vorschub kann natürlich zu programmierten Zeitpunkten erfolgen, so dass zu diesen programmierten Zeitpunkten der Benutzer auf die notwendigen Tabletten hat.

Die Tabletten können beispielsweise in Form ggf. aufgerollter Blisterverpackungen vorrätig gehalten werden.

Der Behälter kann weiterhin eine programmierbare Steuereinheit aufweisen, die den Vorschubmechanismus zu den programmierten Zeitpunkten zum Transport wenigstens eines wenigstens eines Streifens um eine programmierte Distanz ansteuert.

Jeder Streifen kann dabei Tabletten gleicher Art aufweisen. Alternativ können in einem Streifen auch Tabletten verschiedener Art untergebracht sein, was beispielsweise durch entsprechende Befüllung seitens des Apothekers oder Arzneimittelherstellers erfolgen kann.

Der Behälter kann mehrere, zueinander parallel geführte an Tabletten aufweisen, die durch den Vorschubmechanismus programmierbar gemeinsam oder unabhängig voneinander transportierbar sind.

Die Tabletten können selbst als abreißbare Endlosstreifen ausgebildet sein, so dass die Dosierung ganz einfach mittels der für den Benutzer ergreifbar dargebotenen Länge des Streifens erfolgt.

Die Endlosstreifen an Tabletten können dabei mittels einer abziehbaren Abdeckung etc. versehen sein, um das Arzneimittel gegenüber Witterungseinflüssen zu schützen.

Der Behälter kann insbesondere tragbar (mobil) ausgestaltet sein, was allein schon erforderlich ist, wenn die Befüllung nur bei den autorisierten Fachkraft (Apotheker, etc.) erfolgen soll.

Vorteilhafterweise weist der Behälter auch eine autonome Energieversorgung (Akkus, Batterien, mechanische Energiespeicher wie Feder, etc.) auf.

Wie gesagt, kann Energieversorgung somit mechanisch oder elektrisch sein.

Um unterschiedliche Tablettenmengen bereithalten zu können und dennoch die Gehäuseabmessungen des Behälters überschaubar zu halten, können mehrere Behälter dieser Art modular miteinander verbindbar sein.

Der Behälter kann in ein Mobiltelefon integriert sein, dass somit gleichzeitig die Telekommunikationsschnittstelle für den Behälter darstellen kann.

Die Tabletten können entweder aus dem Gehäuse herausgeschoben werden oder aber in einem Ausgabefenster für den Benutzer ergreifbar angeboten werden.

Es kann vorgesehen sein, dass die Tabletten nur in einem definierten Zeitraum den Benutzer angeboten werden und nach Ablauf des definierten Zeitraums die zuvor angebotenen Tabletten für den Benutzer nicht mehr zugreifbar sind und beispielsweise in den abgeschlossenen Aufnahmeraum wieder zurück transportiert werden. Somit wird verhindert, dass nicht ordnungsgemäß eingenommene Medikamente weggeworfen werden oder sonst wie eine unbestimmte Zeit sich außerhalb des Aufnahmeraums befinden.

Schließlich schlägt die vorliegende Erfindung auch ein Verfahren zur automatischen kontrollierten Abgabe von Tabletten an Patienten vorgesehen. Dabei wird von einer autorisierten Kraft ein für nicht autorisierte Personen nicht zugreifbarer Vorratsraum eines programmierbaren Ausgabebehälters geöffnet und Tabletten in loser und/oder zusammenhängender Form in einen Vorratsraum des Behälters gebracht. Schließlich wird der programmierbare Ausgabebehälter durch die Fachkraft bzgl. zukünftiger Ausgabezeitpunkten und Ausgabemengen von Tabletten programmiert. Schließlich erfolgt die automatische Abgabe in einer definierten Menge an Tabletten zu dem programmierten Zeitpunkten aus dem Vorratsraum des Ausgabebehälters heraus in einen für jeden Benutzer zugreifbaren Bereich.

Weitere Merkmale, Eigenschaften und Vorteile der vorliegenden Erfindung sollen nunmehr bezugnehmend auf die Figuren der in der Anlage beigefügten Zeichnungen näher erläutert werden.
- Fig. 1: zeigt eine erste Ausführungsform der vorliegenden Erfindung, bei der Tabletten in loser Form vorrätig gehalten werden,
- Fig. 2: zeigt ein zweites Ausführungsbeispiel, bei der Tabletten als quasi-Endlosstreifen vorrätig gehalten und angeboten werden,
- Fig. 3: zeigt eine Abwandlung von Fig. 2 dahingehend, dass Tabletten in Blisterstreifen vorrätig gehalten werden,
- Fig. 4: zeigt eine Abwandlung von Fig. 2 und 3 dahingehend, dass die Tabletten auf Streifen in Rollenform vorrätig gehalten werden und in einem Fenster des Gehäuses des Ausgabebehälters zum Ergreifen auf den Benutzer angeboten werden,
- Fig.: 5 zeigt ein System, bei dem ein erfindungsgemäßer Ausgabebehälter in ein erfindungsgemäßes Gesamtsystem mit Datenbanken und autorisierten Telekommunikationspartners eingebunden ist, und
- Fig. 6: zeigt ein Ausführungsbeispiel, bei dem der Ausgabebereich bezüglich der stationär in dem Ausgabebehälter angeordneten Medikamente bewegt wird.

Bezugnehmend auf die Figuren sollen nunmehr verschiedene Ausführungsbeispiele der vorliegenden Erfindung erläutert werden.

Allen Ausführungsbeispielen ist gemeint, dass sie sich auf einen Medikamenten-Ausgabebehälter beziehen, der zu programmierten Zeitpunkten vorrätig gehaltene Medikamente (beispielsweise Tabletten, etc.) oder vergleichbare Waren (Diätnahrung, etc.) aus einem für einen nicht autorisierten Benutzer nicht zugänglichen Bereich (Vorratsraum) jedermann zugänglich macht, indem die Medikamente bspw. in einen Bereich transportiert werden, der für jeden Benutzer zugreifbar ist. Diese Programmierung die Ansteuerung eines Ausgabemechanismus zu Transport der programmierten Zeiten wird mittels eines Mikrochips in dem Behälter ausgeführt, so dass von einer Art "intelligenten Medikamentenschachtel" gesprochen werden kann.

Im Übrigen können natürlich die Medikamente auch stationär in dem Behälter untergebracht sein, wobei sich in diesem Fall der zugängliche Bereich bzgl. des im Wesentlichen stationären Tablettenvorrat bewegt.

In Fig. 1 ist eine Vorrichtung vorgesehen, bei der verschiedenartige Tabletten 5, 6 in Vorratsbehältern 3 bzw. 4 eines Ausgabebehälters 1 mit einem Gehäuse 2 vorrätig gehalten werden. Jeder der Vorratsbehälter 3, 4 weist eine Befüllöffnung 7 bzw. 8 auf, die mit einem Verschluss versehen ist, derart, dass die Befüllung bzw. Entnahme von Tabletten aus den Vorratsbehältern 3, 4 nur durch autorisierte Personen ausgeführt werden kann, die den mechanischen oder elektronischen Verschluss überwinden können.

Der Ausgabegehälter 1 weist eine zentrale Steuereinheit 9 wie beispielsweise einen Mikrochip auf, der über eine Programmierschnittstelle 10 berührungslos oder aber auch mit körperlicher Verbindung durch eine autorisierte Stelle, wie beispielsweise eine Apotheke, Arzt, Krankenkasse, etc. hinsichtlich der Ausgabezeiten und Ausgabemengen der Tabletten in dem Ausgabebehälter 1 frei programmierbar ist. Diese Programmierung der Ausgabemengen und Ausgabezeiten kann in einem mit der zentralen Steuereinheit verbundenen Datenspeicher 11 abgelegt sein.

Die in Fig. 1 dargestellter Ausgabebehälter 1 kann eine autonome Energieversorgung (Akkus, Batterien) aufweisen, oder aber für ein Netzbetrieb vorgesehen sein.

Die zentrale Steuereinheit 9 steuert zu dem programmierten, in dem Datenspeicher 11 abgelegten Zeiten einen Ausgabemechanismus 12 (mechanische Klappe, etc.) derart an, dass die zu diesen Zeitpunkten programmierten Ausgabemengen der entsprechenden Tablettentypen 5, 6 in einen Bereich des Ausgabebehälter 1 transportiert werden, in dem sie dann für den jeden Benutzer zugreifbar sind. Im vorliegenden Fall werden die Tabletten 5, 6 passiv, d.h. durch Schwerkraft, in einen Ausgaberaum 13 transportiert auf dem jeder Benutzer zugreifen kann.

Zeitgleich mit der Ausgabe der Tabletten zu den programmierten Zeitpunkten kann die zentrale Steuereinheit 9 auch die Ausgabe von optischen Signalen mittels eines Displays 14 etc., akustischen Signalen mittels eines Lautsprechers 15 oder aber auch taktilen Signalen (Vibrationsmechanismus, etc.) ansteuern, um den Benutzer an die ordnungsgemäße und rechtzeitige Einnahme der ausgegebenen Tabletten zu erinnern.

Der Ausgaberaum 13 kann derart ausgestaltet sein, dass er beispielsweise gravimetrisch (d.h. über Gewichtsmessung) oder über Sensoren erfasst, ob und ggf. zu welchen Zeitpunkten die Tabletten in dem Ausgaberaum 13 tatsächlich von dem Benutzer entnommen wurden. Sollte dies nicht in einer definierten Zeit nach Ausgabe der Tabletten 5, 6 erfolgen, kann vorgesehen sein, dass die zentrale Steuereinheit 9 nochmals die Ausgabe von Erinnerungssignalen ansteuert.

Neben der Programmierschnittstelle 10 kann die zentrale Steuereinheit 9 auch mit einer Telekommunikationsschnittstelle 16 verbunden sein, die drahtlos oder aber auch drahtgebunden ausgebildet sein kann. Mittels dieser Schnittstelle 16 kann der intelligente Ausgabebehälter 1 somit mit anderen Telekommunikationsteilnehmern, wie beispielsweise Ärzten, Apothekern oder aber auch Expertendatenbanken kommunizieren, wie später noch bezugnehmend auf die Fig. 5 dargestellt werden wird.

Im Übrigen ist es auch möglich, Daten in den intelligenten Ausgabebehälter 1 einzugeben. Dies kann einerseits dadurch erfolgen, dass das Display 14 als Touchscreen ausgebildet ist. Darüberhinaus kann natürlich auch eine Tastatur an dem Ausgabebehälter 1 (nicht dargestellt) vorgesehen sein.

Schließlich kann es auch möglich sein, dass der intelligente Ausgabebehälter 1 Sensoren aufweist, mittels der Körperparameter eines Benutzers (Blutdruck, Puls, Blutzuckerwerte, etc.) eingegeben werden. Diese eingegebenen Werte kann der intelligente Ausgabebehälter 1 mittels der zentralen Steuereinheit 9 einerseits selbst auswerten und ggf. autonom wie Ausgabezeit und Ausgabemengen (somit die Dosierung) der Tabletten verändern. Andererseits können diese erfassten Körperparameter auch über die Schnittstelle 16 beispielsweise an einen Arzt übermittelt werden. Somit kann ggf. auch der Arzt über die Telekommunikationsschnittstelle 16 aus der Ferne die Programmierung der Ausgabemengen (Dosierung) und Ausgabezeiten ggf. verändern.

Das Ausführungsbeispiel von Fig. 2 unterscheidet sich im Wesentlichen von dem von Fig. 1, dass der Ausgabebehälter 1 als eine Art mobile intelligente Schachtel ausgeführt ist. Weiterer Unterschied ist, dass das Medikament nicht mehr in Form loser Tabletten, sondern in Form von quasi-Endlosstreifen 17 vorrätig gehalten und ggf. ausgegeben wird. In diesem Fall steuert also die zentrale Steuereinheit 9 beispielsweise mittels eines Elektromotors und einer Transportwalze 19 zu dem programmierten Zeitpunkten den Vorschub des quasi-Endlosstreifens 17 um eine programmierte Distanz an. Die Tabletten werden also in diesme Fall aktiv befördert.

Somit wird eine vorbestimmte Distanz und somit auch eine vorbestimmte Menge des Medikamentes aus dem für einen nicht autorisierten Benutzer unzugänglichen Vorratsraum in einem Bereich (beispielsweise nach außen) verbracht, in dem die gewünschte Dosierung für einen Benutzer zugänglich ist.

Jeder Endlosstreifen 17 kann dabei unterschiedliche Medikamente enthalten. Vorzugsweise ist aber vorgesehen, dass für jede Medikamentenart ein eigener quasi-Endlosstreifen 17 vorgesehen wird, so dass zur Verabreichung verschiedenartiger Medikamente mehrere übereinander oder parallel liegende Ausgabeschächte 20, 21 mit Verschlussklappen vorgesehen sein können, in denen also die quasi-Endlosstreifen 17 im Wesentlichen parallel zueinander geführt und transportiert werden.

Da in dem Ausführungsbeispiel von Fig. 2 das Medikament selbst als Endlosstreifen 17 ausgebildet sein kann, wird vorzugsweise eine folienartige Abdeckung (Umhüllung) vorgesehen, um das Medikament sowohl in dem Vorratsraum wie auch im ausgegebenen Zustand vor Witterungseinflüssen zu schützen. Diese Folie kann vom Benutzer beispielsweise abgerissen und abgezogen werden.

Das Ausführungsbeispiel von Fig. 3 ist eine Abwandlung des Ausführungsbeispiels von Fig. 2 dahingehend, dass die Medikamente in Form von Tabletten in Blisterstreifen 18 vorrätig gehalten und ausgegeben werden. Somit können herkömmliche Blisterstreifen verwendet werden. Jeder Streifen kann dabei Tabletten der selben Art oder aber auch Tabletten unterschiedlicher Art und Größe enthalten. In diesem Fall ist vorzugsweise vorgesehen, dass die Befüllung der Blisterstreifen seitens der Apotheke entsprechend den Angaben des betreuenden Arztes erfolgt.

Die in Fig. 2 und 3 dargestellten Ausgabebehälter 1 haben den Vorteil, dass sie in einfacher Weise modular mit gleichartigen weiteren Behältern verbunden werden können, so dass beispielsweise für längere Auslandsreisen einem Patienten ein entsprechend größerer Vorrat an Tabletten mitgegeben werden kann. Jeder Behälter kann entsprechend modulare Verbindungsmittel aufweisen, um die Behälter bspw. übereinander oder hintereinander zu verbinden.

Das Ausführungsbeispiel gemäß Fig. 4a und 4b unterscheidet sich nunmehr von dem gemäß Fig. 2 und 3 dahingehend, dass sie zusammenhängend vorrätig gehaltenen Tabletten in Form einer Tablettenrolle 23 vorrätig gehalten werden. Im Übrigen ist das Gehäuse 2 des Ausgabebehälters in diesem Fall vorzugsweise kreisförmig (diskusförmig) ausgestaltet. Dabei kann durch eine entsprechende angesteuerte Drehung der Rolle 23 mittels der zentralen Steuereinheit und eines Elektromotors die gewünschte Tablette in einen für den Benutzer zugänglichen Bereich transportiert werden, was beispielsweise mittels eines Ausgabefensters 22, d.h. einer Öffnung in dem Gehäuse 2 erfolgen kann. Dieses Ausgabefenster 22 kann beispielsweise mit einer ggf. transparenten vom Benutzer zu öffnenden Klappe 27 abgedeckt sein.

Fig. 5 zeigt, wie ein erfindungsgemäßer Ausgabebehälter 1 netzwerkartig in ein System eingebunden werden kann, das weitere Telekommunikationsteilnehmer 26 (beispielsweise Arzt, Apotheker, Krankenkasse) sowie netzwerkmäßig eingebundene Datenbanken 24, 25 beispielsweise bzgl. Krankheiten, Indikationen, Nebenwirkungen, unzulässigen Kombinationen von Medikamenten etc. abgelegt sind.

Das Ausführungsbeispiel von Fig. 6 unterscheidet sich nunmehr gegenüber den Ausführungsbeispielen gemäß Fig. 1 bis 4 davon, dass der Tablettenvorrat 28 stationär in dem Vorratsraum gehalten wird und sich dafür der Bereich, der für den Benutzer zugänglich ist, gegenüber dem stationär in dem Gehäuse 2 des Ausgabebehälters angeordneten Tablettenvorrats 28 bewegt wird. Beispielsweise kann ein Ausgabefenster durch den programmierten Chip angesteuert in Längsrichtung des Vorrats 28 verschoben werden.

Anzumerken ist, dass sämtliche Bestandteile, die detailliert bezugnehmend auf das Ausführungsbeispiel von Fig. 1 beschrieben wurden auch in den Ausführungsbeispielen 2 gemäß Fig. 2, 3, 4 und 6 vorliegen können.

Im folgenden soll ein erfindungsgemäßes Verfahren unter Verwendung derartigen intelligenten Medikamenten-Ausgabebehälters 1 näher beschrieben werden:

Eine autorisierte Person, wie beispielsweise ein Apotheker oder Arzt öffnet mittels eines mechanischen oder elektronischen Schlüssels den Verschluss des entsprechenden Vorratsbehälters und befüllt diesen Vorratsbehälter mit Medikamenten. Daraufhin wird dieser Vorratsbehälter für einen nicht autorisierten Benutzer und insbesondere für den Patienten nicht zugänglich wieder verschlossen. Weiterhin führt die autorisierte Person die Programmierung des Chips bzgl. der Ausgabemengen und Ausgabezeiten sowie der Art der auszugebenden Tabletten durch.

Zu diesen programmierten Zeitpunkten werden dann die entsprechenden Tabletten in den vorgeschriebenen Dosierungen von dem für den Patienten nicht zugänglichen Bereich in einem für den Patienten zugänglichen Bereich des Behälters transportiert. Die ordnungsgemäße Ausgabe der Tabletten sowie ggf. auch die ordnungsgemäße Entnahme der Tabletten aus dem Ausgabebereich kann mittels des Mikrochips und der Telekommunikationsschnittstelle direkt an die autorisierte Person (Arzt, Apotheker, etc.) gemeldet werden und/oder in dem Datenspeicher abgelegt werden, so dass die ordnungsgemäße Ausgabe und Entnahme der Tabletten aus dem Ausgabebereich nachträglich überprüft werden kann.

### Bezugszeichenliste:

**Fig. 1:**
   - 1: Ausgabebehälter
   - 2: Gehäuse
   - 3: Vorratsbehälter
   - 4: Vorratsbehälter
   - 5: Tablette(n)
   - 6: Tablette(n)
   - 7: Befüllöffnung mit Verschluss
   - 8: - "-
   - 9: zentrale Steuereinheit (Microchip)
   - 10: Programmierschnittstelle für 9
   - 11: Datenspeicher
   - 12: Ausgabemechanismus
   - 13: Ausgaberaum
   - 14: Display, ggf. Touch-Screen
   - 15: Lautsprecher
   - 16: Telekommunikations-Schnittstelle
**Fig.2, 3:**
   - 17: Endlosstreifen
   - 18: Blisterstreifen mit wenigstens zwei zusammenhängenden Tabletten
   - 19: Antriebseingeit zum Vorschunb vom 17 oder 18
   - 20, 21: parallel vorgesehene Ausgabeöffnungen
**Fig. 4:**
   - 22: Ausgabefenster
   - 23: Tablettenrolle
   - 27: transparente Abdeckklappe
**Fig. 5:**
   - 24, 25: in einem Netzwerk eingebundene Datenbanken
   - 26: Telekommunikationsteilnehmer
**Fig. 6:**
   - 28: in dem Gehäuse 2 stationär untergebrachter Tablettenvorrat
   - 29: Ausgabebereich (Ausgabefenster), der sich bezüglich des Tablettenvorrats programmiert angesteuert bewegt

## Patentansprüche

1. Behälter zur automatischen Ausgabe von Tabletten (5, 6) oder dgl., aufweisend:
- wenigstens einen im wesentlichen geschlossenen Aufnahmeraum (3, 4) für Tabletten,
- einen Ausgabemechanismus (12), um die Tabletten aus dem Aufnahmeraum (3, 4) heraus für einen Benutzer ergreifbar anzubieten, wobei die Tabletten in dem Aufnahmeraum für einen nicht autorisierten Benutzer nicht zugreifbar sind,
- eine programmierbare Steuereinheit (9), die den Ausgabemechanismus (12) zu programmierbaren Zeitpunkten zur Ausgabe einer bestimmten Menge an Tabletten (5, 6) ansteuert, um die Tabletten in einen für jeden Benutzer zugänglichen Bereich zu bringen.

2. Behälter nach Anspruch 1,
**dadurch gekennzeichnet,**
**dass** die Tabletten (5, 6) in dem Aufnahmeraum (3, 4) vereinzelt aufgenommen sind.

3. Behälter nach einem der vorhergehenden Ansprüche,
**dadurch gekennzeichnet,**
**dass** der Aufnahmeraum mittels eines Verschlussmechanismus abgeschlossen ist, der nur von autorisierten Benutzer geöffnet werden kann.

4. Behälter nach Anspruch 3,
**dadurch gekennzeicnet**,
**dass** der Aufnahmeraum mitels eines elektronischen und/oder mechanischen Schloss absperrbar ist.

5. Behälter nach einem der vorhergehenden Ansprüche,
**dadurch gekennzeichnet,**
**dass** er Mittel aufweist, die zu den programmierten Zeitpunkten ein visuelles, optisches oder taktiles Signal ausgeben.

6. Behälter nach einem der vorhergehenden Ansprüche,
**dadurch gekennzeichnet,**
**dass** er eine Telekommunikationsschnittstelle aufweist, um Informationen auszutauschen.

7. Behälter nach Anspruch 6,
**dadurch gekennzeichnet,**
**dass** die Telekommunikationsschnittstelle dazu ausgelegt ist, Informationen bezüglich der Ausgabe und/oder Entnahme von Tabletten zu übermitteln.

8. Behälter nach einem der vorhergehenden Ansprüche,
**dadurch gekennzeichnet,**
**dass** er ein Display aufweist.

9. Behälter nach Anspruch 8,
**dadurch gekennzeichnet,**
**dass** das Display mit der Steuereinheit verbunden ist, um Produktinformationen bzgl. Tabletten auszugeben.

10. Behälter nach Anspruch 9,
**dadurch gekennzeichnet,**
**dass** das Display mit der Steuereinheit verbunden ist, um die aktuell programmierten Ausgabezeitpunkte und/oder - mengen anzuzeigen.

11. Behälter nach einem der vorhergehenden Ansprüche,
**dadurch gekennzeichnet,**
**dass** er Mittel, bspw. Sensoren zur Eingabe von Informationen bzgl. des körperlichen Zustands eines Benutzers aufweist.

12. Behälter nach einem der vorhergehenden Ansprüche,
**dadurch gekennzeichnet,**
**dass** er mehrere, voneinander getrennte Aufnahmeräume aufweist, die mit demselben oder mit unterschiedlichen Ausgabemechanismen verbunden sind.

13. Behälter nach einem der vorhergehenden Ansprüche,
**dadurch gekennzeichnet,**
**dass** er einen Speicher aufweist, der mit der Steuereinheit verbunden ist und in dem die Ausgabe von Tabletten mittels des wenigstens einen Ausgabemechanismus abgelegt ist.

14. Behälter nach Anspruch 13,
**dadurch gekennzeichnet,**
**dass** der Speicher an einer autorisierten Stelle auslesbar ist und/oder der Speicherinhalt mittels der Telekommunikationsschnittstelle fernauslesbar ist.

15. Behälter nach einem der vorhergehenden Ansprüche,
**dadurch gekennzeichnet,**
**dass** der Ausgabemechanismus die Menge bzw. Zahl der zu einem Zeitpunkt ausgegebenen Tabletten gravimetrisch erfasst.

16. Behälter zur automatischen Ausgabe von Tabletten oder dgl.,
aufweisend
- wenigstens einen im wesentlichen geschlossenenen Raum, in dem Tabletten in Form wenigstens eines zusammenhängenden Streifens vorrätig gehalten werden, wobei die Tabletten in dem Raum für einen nicht autorisierten Benutzer nicht zugreifbar sind, und
- einen Vorschubmechanismus, um einen definierten Abschnitt des Loses aus dem Raum jeden Benutzer ergreifbar zu transportieren.

17. Behälter nach Anspruch 16,
**dadurch gekennzeichnet,**
**dass** die Tabletten in Form ggf. aufgerollter Blister-Verpackungen vorrätig gehalten werden.

18. Behälter nach einem der Ansprüche 16 oder 17,
**dadurch gekennzeichnet,**
**dass** er weiterhin eine programmierbare Steuereinheit aufweist, die den Vorschubmechanismus zu programmierten Zeitpunkten zum Transport wenigstens eines Streifens um eine programmierte Distanz ansteuert.

19. Behälter nach einem der Ansprüche 16 bis 18,
**dadurch gekennzeichnet,**
**dass** jeder Streifen Tabletten gleicher Art aufweist.

20. Behälter nach einem der Ansprüche 16 bis 19,
**dadurch gekennzeichnet,**
**dass** er mehrere, zueinander parallel geführte Streifen an Tabletten aufweist, die durch den Vorschubmechanismus gemeinsam oder unabhängig voneinander transportierbar sind.

21. Behälter nach Anspruch 16,
**dadurch gekennzeichnet,**
**dass** die Tabletten selbst als abreissbare Endlosstreifen ausgebildet sind und die Dosierung mittels der aus dem Behälter herausgeschobenen Länge des Streifens erfolgt.

22. Behälter nach Anspruch 21,
**dadurch gekennzeichnet,**
**dass** die Endlosstreifen mit einer abziehbaren Abdeckung versehen sind.

23. Behälter nach einem der vorhergehenden Ansprüche,
**dadurch gekennzeichnet,**
**dass** er tragbar ausgestaltet ist.

24. Behälter nach einem der vorhergehenden Ansprüche,
**dadurch gekennzeichnet,**
**dass** er eine autonome Energieversorgung aufweist.

25. Behälter nach Anspruch 24,
**dadurch gekennzeichnet,**
**dass** die Energieversorgung mechanisch ist.

26. Behälter nach Anspruch 24,
**dadurch gekennzeichnet,**
**dass** die Energieversorgung elektrisch ist.

27. Behälter nach einem der vorhergehenden Ansprüche,
**dadurch gekennzeichnet,**
**dass** er modular mit weiteren Behältern gleicher Art verbindbar ist.

28. Behälter nach einem der vorhergehenden Ansprüche, dadurch gekennzeicnet,
dass er in ein Mobiltelefon integriert ist.

29. Behälter nach einem der vorhergehenden Ansprüche,
**dadurch gekennzeichnet,**
**dass** die Tabletten in einem Ausgabefenster (22) angeboten werden.

30. Behälter nach einem der vorhergehenden Ansprüche,
**dadurch gekennzeichnet,**
**dass** die Tabletten nur in einem definierten Zeitraum dem Benuzer angeboten werden und nach Ablauf des definierten Zeitraums die zuvor angebotenen Tabletten für den Benutzer nicht mehr zugreifbar sind.

31. Behälter zur automatischen Ausgabe von Tabletten oder dgl.,
aufweisend:
- einen bezüglich des Gehäuses (2) des Behälters (1) stationär angeordneten Tablettenvorrat, wobei die Tabletten eine definierte Position in dem Gehäuse einnehmen und in dem Gehäuse für einen nicht autorisierten Benutzer nicht zugänglich sind, und
- einen bezüglich des Tablettenvorrats bewegbaren Ausgabebereich, um einen definierten Bereich des Tablettenvorrats für jeden Benutzer zugänglich zu machen.

32. Behälter nach Anspruch 31,
**dadurch gekennzeichnet,**
**dass** der Ausgabebereich durch einen Antriebsmechanismus bewegt wird, der durch eine Steuereinheit angesteuert ist.

33. Behälter nach Anspruch 32,
**dadurch gekennzeichnet,**
**dass** die Steuereinheit bzgl. der Zeitpunkte sowie der Dinstanz der Ansteuerung des Antriebs programmierbar ist.

34. System zur kontrollierten Abgabe von Medikamenten, aufweisend einen mit einer Telekommunikations-Schnittstelle ausgestattenen Behälter nach einem der vorhergehenden Ansprüche sowie einen weiteren Telekommunikationsteilnehmer, mit der Behälter unidirektional oder bidirektional Daten austauscht.

35. Verfahren zur kontrollierten automatisierten Abgabe von Tabletten an Patienten, aufweisend die folgenden Schritte:
- Öffnen wenigstens eines für nicht authorisierte Personen nicht zugreifbaren Vorratsraums eines programmierbaren Ausgabebehälters durch einen autorisierten Benutzer,
- Einbringen von Tabletten in loser und/oder zusammenhängender Form in den wenigstens einen Vorratsraum durch einen autorisierten Benutzer,
- Programmierung des Ausgabebehälters bzgl. zukünftiger Ausgabezeitpunkte von Tabletten, und
- automatische Ausgabe einer definierten Menge an Tabletten zu den programmierten Zeitpunkten aus dem Vorratsraum des Ausgabebehälters heraus in einen für jeden Benutzer zugreifbaren Bereich.
